# FASCICULE DE BREVET EUROPEEN

(11) **EP 0 564 572 B1**
(45) Date de publication et mention de la délivrance du brevet: **01.06.1994**
(21) Numéro de dépôt: 92903500.4
(22) Date de dépôt: 02.01.1992
(51) Int. Cl.: B63H 11/08

(54) **PERFECTIONNEMENT A UN DISPOSITIF PROPULSEUR A JET CREUX**
VERBESSERUNG AN EINER HOHLSTRAHLANTRIEBSVORRICHTUNG
IMPROVED HOLLOW JET PROPULSION DEVICE

(30) Priorité: 02.01.1991 FR 9100022
(43) Date de publication de la demande: 13.10.1993
(73) Titulaire: CHAS, Jean-Bernard, 76790 Etretat (FR)
(72) Inventeur: CHAS, Jean-Bernard, 76790 Etretat (FR)
(74) Mandataire: Robert, Jean-Pierre
(86) Numéro de dépôt international: FR9200001
(87) Numéro de publication internationale: WO9212048

(56) Documents cités:
- FR-A- 2 286 961
- FR-A- 2 416 162
- GB-A- 1 323 871
- US-A- 4 897 995

## Description

La présente invention concerne les dispositifs destinés à produire une poussée à partir d'un débit de fluide accéléré pour former un jet creux dont l'espace intérieur est alimenté en pression.

De tels dispositifs sont notamment illustrés par le document EP 270 544. Ces dispositifs qui possèdent un rendement propulsif élevé offrent en plus la possibilité de disposer tous mécanismes d'entraînement du rotor dans l'espace disponible à l'arrière de la turbine, dans le creux du jet propulsif.

L'invention a donc pour objet un perfectionnement à un cispositif destiné à produire une poussée à partir d'un débit de fluide accéléré, ce dispositif comportant des moyens d'accélération du fluide équipés d'aubages d'entraînement et animés d'un mouvement de rotation dans un stator autour d'un axe de révolution, une voilure fixe de révolution centrée sur l'axe et comportant une pluralité d'ailettes profilées pour redresser la trajectoire du fluide issu des moyens d'accélération afin de former un jet creux et des moyens pour alimenter en pression l'espace à l'intérieur de ce jet creux. Ce perfectionnement réside dans le fait que les organes: d'entraînement des moyens d'accélération sont logés dans le volume intérieur du jet creux. L'un des avantages de cette disposition est qu'elle permet de dégager l'orifice d'aspiration et ainsi de pouvoir correctement caréner toute la partie turbine (rotor et stator) permettant ainsi d'éviter la production de bruits hydrodynamiques parasites. En outre, comme à l'arrière du dispositif propulseur l'espace disponible est important, il est possible d'admettre des mécanismes d'entraînement du rotor volumineux et de formes diverses que ce soit par arbre et engrenages, par moteur électrique ou par moteur hydraulique.

Ces organes d'entraînement sont supportés par un bras qui traverse la paroi tubulaire que forme le jet par une section profiiée permettant de diminuer au minimum les perturbations que ce bras occasionne dans le jet.

Le bras de support des organes d'entraînement peut également constituer le support du stator du dispositif.

Ce bras peut comporter avantageusement un élément sensiblement perpendiculaire à l'axe de révolution du rotor, monté tournant et orientable dans un palier solidaire d'un engin dont le dispositif est le propulseur.

Le bras constituera avantageusement le carénage de toutes les canalisations électriques ou de fluide servant à alimenter les organes d'entraînement du rotor ainsi que d'une ou plusieurs canalisations d'alimentation de l'espace intérieur du jet creux avec un gaz sous pression.

Enfin ce bras pourra constituer le support d'un grillage ou d'une crépine à l'avant du dispositif propulseur.

D'autres caractéristiques et avantages ressortiront de la description d'un mode de réalisation de l'invention, donné ci-après à titre d'exemple et en référence aux dessins annexés par lesquels :
- la figure 1 est une vue en coupe d'un dispositif propulseur équipé du perfectionnement conforme à l'invention,
- la figure 2 est une vue schématique de dessus de ce dispositif.

De manière connue, le propulseur porte un premier étage d'accélération de l'eau qui consiste en un rotor 1 comprenant essentiellement un passage annulaire tronconique 2 aménagé entre une ogive centrale 3 et une paroi de rotor extérieure 4, ce passage annulaire tronconique étant équipé d'aubages 5 pour accélérer l'eau qui traverse ce passage depuis l'entrée du propulseur 6 jusqu'à la voilure 7 qui, par des ailettes fixes 8, conforme le jet de sortie en un jet rectiligne tubulaire 9.

La voilure 7 stationnaire est solidaire d'un stator 10 dans lequel le rotor 1 est monté tournant et est sustenté par un coussin hydrodynamique 11 qui peut être installé entre la paroi tubulaire 4 du rotor et le stator 10.

L'entraînement du rotor 1 est assuré par des organes d'entraînement 12 ici représentés sous forme d'un moteur hydraulique. Le stator, la voilure fixe et le moteur 12 sont soutenus par un bras de support 13 dont on voit à la figure 2 qu'il est profilé pour offrir une résistance minimale à son avancement dans l'eau. En outre ce bras 13, qui pénètre dans le jet tubulaire 9, présente au niveau de ce jet tubulaire une zone 14 profilée pour limiter les perturbations engendrées dans ce jet par sa présence. On pourra diminuer l'effet néfaste de ces perturbations au niveau même de la voilure 7, en prévoyant des ailettes 8 qui permettent de détourner les filets de liquide redressés, conformément à la fonction de ces ailettes 8 telle qu'elle apparaît du document cité au préambule, pour que ces filets soient le plus tangents possible à la surface profilée 14.

Le bras 13, dans le cas ou le moteur 12 est un moteur hydraulique, comporte les canalisations 15 et 16 permettant l'alimentation en fluide sous pression de ce moteur 12 et le retour du fluide détendu à la bâche. Il incorpore également le passage d'une canalisation 17 pour l'alimentation en pression de l'espace intérieur au jet tubulaire 9 et une canalisation 18 pour l'alimentation du coussin hydrodynamique Il séparant la paroi de rotor 4 du stator 10.

Le moteur 12 possède un arbre de sortie qui traverse la voilure 7 fixe pour être attelé à l'ogive centrale 3 du rotor.

Le moteur 12 peut être un moteur électrique auquel cas les canalisations 15 et 16 seront des canalisations électriques pour son alimentation. Dans une variante non représentée on peut également imaginer qu'en plus de l'entraînement du rotor, des moyens d'entraînement assurent, par exemple par un moteur auxiliaire et par une tringlerie et des engrenages appropriés, la modification des angles d'attaque des aubages 5 de manière à faire varier le débit ou l'accélération du fluide qui traverse la turbine 1-10. On dispose en effet de suffisamment d'espace à l'intérieur du jet creux 9 pour accommoder un certain nombre de dispositifs ou d'organes d'entraînement de diverses parties du propulseur sans pour autant pénaliser l'efficacité de ce dernier.

On notera enfin que le bras 13 possède un nez avant également profilé qui constitue le support pour une crépine 19 de protection de l'embouchure 6 du propulseur.

Enfin le bras 13 de support constitue en fait l'extrémité d'un élément tubulaire 20 sensiblement perpendiculaire à l'axe de révolution du rotor, qui est monté en pivotement dans un palier solidaire de la structure 21 de l'engin auquel le propulseur est attelé. La longueur de portée du palier sera calculée pour qu'une bonne transmission des efforts puisse être assurée par cette partie 20 du support, l'orientation du propulseur par rapport à la structure 21 de l'engin permettant de diriger ce dernier.

On mentionnera également, sans l'avoir représentée, la possibilité pour le dispositif selon l'invention d'être équipé dans le jet de surfaces déflectrices ou safran permettant également de diriger l'engin, la commande en inclinaison de ces surfaces déflectrices sur le jet pouvant être assurée par des organes moteurs, également placés à arrière du propulseur dans l'espace intérieur du jet creux 9.

## Revendications

1. Perfectionnement à un dispositif destiné à produire une poussée à partir d'un débit de fluide accéléré, comportant des moyens d'accélération (1) du fluide équipé d'aubages (5) d'entraînement et animés d'un mouvement de rotation dans un stator (10) autour d'un axe de révolution, une voilure fixe (7) de révolution, centrée sur l'axe et comprenant une pluralité d'ailettes (8) profilées pour redresser la trajectoire du fluide issu des moyens d'accélération afin de former de former un jet creux (9) et des moyens (17) pour alimenter en pression l'espace intérieur à ce jet creux (9), caractérisé en ce que les organes d'entraînement (12) des moyens accélération (1) sont logés dans le volume intérieur du jet creux (9).

2. Perfectionnement selon la revendication 1, caractérisé en ce que les organes d'entraînement (12) sont supportés par un bras (13) profilé au moins dans sa zone (14) au niveau du jet (9).

3. Perfectionnement selon la revendication 2, caractérisé en que le bras (13) constitue le support du stator (10) du dispositif.

4. Perfectionnement selon l'une des revendications 2 ou 3, caractérisé en ce que le bras support (13) comporte un élément (20), sensiblement perpendiculaire à l'axe de révolution, monté tournant et orientable dans un palier solidaire d'un engin (21) dont le dispositif est le propulseur.

5. Perfectionnement selon l'une quelconque des revendications précédentes, caractérisé en ce que les organes d'entraînement (12) sont un moteur hydraulique dont les canalisations (15, 16) d'alimentation et d'échappement sont contenues dans le support (13).

6. Perfectionnement selon l'une quelconque des revendications précédentes, caractérisé en ce que le support (13) comporte les moyens (17) d'alimentation en pression du volume du jet creux (9).

7. Perfectionnement selon l'une quelconque des revendications précédentes, caractérisé en ce que le support (13) comporte une partie avant de maintien d'une crépine (19) pour l'eau admise dans l'embouchure (6) du dispositif propulseur.

## Patentansprüche

1. Verbesserung an einer Vorrichtung zur Erzeugung einer Vortriebskraft mittels des Ausstoßes eines beschleunigten Fluids, umfassend Mittel (1) zur Beschleunigung des Fluids, die mit Antriebsschaufeln (5) versehen sind und in einem Stator (10) um eine Drehachse drehend angetrieben werden, einen feststehenden Drehflügel (7), der auf der Achse zentriert ist und eine Vielzahl von Schaufeln (8) umfaßt, die so profiliert sind, daß sie den Strom des von dem Beschleunigungsmittel ausströmenden Fluids zur Bildung eines Hohlstrahls (9) geraderichten, und der Mittel (17) zum Einleiten von Druck in den Innenraum dieses Hohlstrahls (9) umfaßt, dadurch gekennzeichnet, daß die Antriebsorgane (12) der Beschleunigungsmittel (1) im Innenraum des Hohlstrahls (9) angeordnet sind.

2. Verbesserung nach Anspruch 1, dadurch gekennzeichnet, daß die Antriebsorgane (12) von einem Arm (13) gehalten sind, der zumindest in seiner auf der Höhe des Strahls (9) liegenden Zone profiliert ist.

3. Verbesserung nach Anspruch 2, dadurch sekennzeichnet, daß der Arm (13) die Halterung des Stators (10) der Vorrichtung bildet.

4. Verbesserung nach einem der Ansprüche 2 oder 3, dadurch gekennzeichnet, daß der Haltearm (13) ein im wesentlichen senkrecht zur Drehachse liegendes Element (20) umfaßt, das drehbar und orientierbar in einer Lagerkonstruktion montiert ist, die mit einer Maschine (21) verbunden ist, deren Propeller die Vorrichtung ist.

5. Verbesserung nach einem der vorhergehenden Ansprüche, dadurch gekennzeichnet, daß die Antriebsorgane (12) ein Hydraulikmotor sind, dessen Zuführ- und Abführleitungen (15, 16) in der Halterung (13) enthalten sind.

6. Verbesserung nach einem der vorhergehenden Ansprüche, dadurch gekennzeichnet, daß die Halterung (13) Mittel (17) zur Druckversorgung des Innenraums des Hohlstrahls (9) umfaßt.

7. Verbesserung nach einem der vorhergehenden Ansprüche, dadurch gekennzeichnet, daß die Halterung (13) einen vorderen Bereich zum Festhalten eines Käfigs (19) für das in die Mündungsöffnung (6) der Propellervorrichtung eingelassene Wasser aufweist.

## Claims

1. An improvement to a device for producing thrust from a flow of accelerated fluid, including fluid acceleration means (1) fitted with drive vanes (5) and rotated inside a stator (10) about an axis of revolution, a circularly symmetrical stationary web portion (7) centered on the axis and comprising a plurality of fins (8) shaped to rectify the trajectory of the fluid coming from the acceleration means in order to form a hollow jet (9), and means (17) for feeding pressure to the space inside said hollow jet (9), characterized in that the drive members (12) for the acceleration means (1) are housed in the inside volume of the hollow jet (9).

2. An improvement according to claim 1, characterized in that the drive members (12) are supported by an arm (13) that is streamlined at least in its zone (14) passing through the jet (9).

3. An improvement according to claim 2, characterized in that the arm (13) constitutes the support for the stator (10) of the device.

4. An improvement according to claim 2 or 3, characterized in that the support arm (13) includes an element (20) that is substantially perpendicular to the axis of rotation, which element is rotatably and steerably mounted in a bearing secured to a vehicle (21) that is propelled by the thruster device.

5. An improvement according to any preceding claim, characterized in that the drive members (12) are a hydraulic motor whose feed duct (15) and exhaust duct (16) are contained in the support (13).

6. An improvement according to any preceding claim, characterized in that the support (13) includes means (17) for feeding the inside volume of the hollow jet (9) with pressure.

7. An improvement according to any preceding claim, characterized in that the support (13) includes a front portion for supporting a grille (19) for the water admitted into the inlet (6) of the thruster device.
